# EUROPÄISCHE PATENTSCHRIFT

(11) **EP 1 819 596 B1**
(45) Veröffentlichungstag und Bekanntmachung des Hinweises auf die Patenterteilung: **01.10.2008**
(21) Anmeldenummer: 05798034.4
(22) Anmeldetag: 24.10.2005
(51) Int. Cl.: B65B 43/59, B65B 43/46, B65B 1/28

(54) **MASCHINE ZUM FORMEN, FÜLLEN UND SCHLIESSEN VON SÄCKEN MIT SACKHEBEVORRICHTUNG**
MACHINE FOR FORMING, FILLING AND CLOSING BAGS WITH A BAG LIFTING DEVICE
MACHINES DESTINEES AU FORMAGE, AU REMPLISSAGE ET A LA FERMETURE DE SACHETS ET DOTEES D'UN DISPOSITIF DE LEVAGE DE SACHET

(30) Priorität: 11.11.2004 DE 102004054621; 11.08.2005 DE 102005037916
(43) Veröffentlichungstag der Anmeldung: 22.08.2007
(73) Patentinhaber: Windmöller & Hölscher KG, 49525 Lengerich/Westf. (DE)
(72) Erfinder: KNOKE, Thomas, 33619 Bielefeld (DE); KÖHN, Uwe, 49078 Osnabrück (DE); GROSSE-HEITMEYER, Rüdiger, 49492 Westerkappeln (DE); HAWIGHORST, Thomas, 49205 Hasbergen (DE)
(86) Internationale Anmeldenummer: PCT/EP2005/011418
(87) Internationale Veröffentlichungsnummer: WO 2006/053627

(56) Entgegenhaltungen:
- EP-A- 0 474 931
- EP-A- 1 459 981
- US-A- 4 083 388
- US-A- 4 944 334

## Beschreibung

Die Erfindung betrifft ein Verfahren zum Herstellen, Befüllen und Verschließen von Kunststoffsäcken mit staubigem oder auch körnigem Schüttgut, sowie zum Verschließen der befüllten Säcke.

Eine derartige Vorrichtung ist beispielsweise aus der DE 93 01 355 U bekannt. Hier ist bereits eine Vorrichtung zur Herstellung, Befüllung und zum Verschließen einseitig offener, vorzugsweise mit Seitenfalten versehener Säcke aus thermoplastischem Kunststoff beschrieben, bei der eine erste Schweiß- und Trennstation zur Bildung des Sackes mit Bodennaht, eine Füllstation und eine zweite Schweißstation zum Verschließen des Sackes vorhanden sind. Im Allgemeinen werden diese Abfüllmaschinen in die FFS(Form Fill and Seal)-Kategorie eingeordnet.

Bei der Abfüllung staubiger Schüttgüter auf Maschinen der genannten Kategorie über Schwerkraft bzw. durch den freien Fall muss die vom Produkt verdrängte, staubige Luft aus dem Sack entweichen können. Bei dem Entweichen der Luft kommt es oft zu Kontaminationen in den oberen Randbereichen des Sackes. Bedingt durch die Kontamination mit Produktstaub kann der Sack mittels der bei dieser Art Verpackung im Allgemeinen üblichen Verschweißung nicht sicher verschlossen werden. Darüber hinaus belastet der Staub die Umwelt und muss gesondert abgesaugt werden.

Ferner führt die Abfüllung staubiger Güter nach dem beschriebenen bekannten Abfüllverfahren in der Regel zu einem deutlich überhöhten Produktvolumen bzw. zu einer deutlichen Reduzierung des Schüttgewichtes, da sich das Produkt durch den freien Fall stark mit Luft anreichert. Dieses wiederum führt dazu, dass zur Abfüllung des Produkts zunächst deutlich mehr Verpackungsmaterial gebraucht wird. Darüber hinaus muss die Luft auch wieder aus dem Sack entweichen können, da er sich sonst nicht stapeln bzw. lagern lässt.

Da das Entweichen der Luft in der Regel sehr lange dauert, kann die Entlüftung nicht bereits vor dem Verschließen des Sackes stattfinden. Der Sack muss daher eine Perforation aufweisen. Dieses belastet zusätzlich die Umwelt, da durch die Perforation der Verpackung die feinkörnigen, staubigen Produkte zum Teil nach außen gelangen können.

Mit der Zeit nimmt das Volumen des Schüttgutes wieder ab. Die Sackverpackung ist nun, gemessen am verpackten Schüttgutvolumen, deutlich zu groß. Solcherart befüllte Säcke lassen sich nur schlecht auf Paletten stapeln, da sie zu instabil sind.

Die EP 1 459 981 A1 schlägt daher vor, den Einfüllstutzen eines Dosierorgans einer FFS-Maschine in die Öffnung eines Sackes einzuführen.

Eine solche Vorrichtung ist jedoch konstruktiv aufwendig.

Die Aufgabe der vorliegenden Erfindung besteht daher darin, eine Vorrichtung und ein Verfahren vorzuschlagen, die die Nebel- bzw. Staubbildung durch Füllgut weiter reduzieren.

Die Aufgabe wird durch den Anspruch 1 und den Anspruch 16 gelöst.

Zum Oberbegriff des Hauptanspruches ist hierbei folgendes anzumerken: In der Regel wickelt eine Abwicklungsvorrichtung einer FFS-Maschine einen Kunststoffschlauch aus einem thermoplastischen Material ab, welcher als Seitenfaltenschlauch ausgeprägt ist. Die Quertrennrichtung, die den Schlauch quer zu seiner Hauptsymmetrieachse trennt und Schlauchstücke erzeugt, bildet oft auch gleichzeitig den Sackboden der aus den Schlauchstücken entstehenden Säcke durch eine Quertrennschweißnaht. Im FFS-Bereich ist jedoch Querschneiden mit einem Messer in Verbindung mit Querschweißen gebräuchlicher. Die bei der Trennung und Bodenbildung entstandenen Säcke werden durch Transportvorrichtungen in geeigneter Weise durch die Maschine transportiert, wobei die Transportvorrichtungen in der Regel Greiferpaare umfassen. In einer Befüllstation wird der Sack befüllt. Hierbel ist es typisch, dass das Dosierorgan zur Befüllung des Sackes mit Befüllgut ein Fallrohr und eine Förderschnecke umfasst. Denkbar ist jedoch auch, die Schwerkraft (freier Fall) oder die Wirkung eines Überdrucks auszunutzen. Im Moment wird in solchen Befüllstationen jeweils nur ein Sack gleichzeitig abgefüllt; die zugehörigen FFS-Maschinen umfassen damit pro Befüllstation in der Regel nur ein Befüllrohr und eine Förderschnecke sowie natürlich andere Vorrichtungsmerkmale, die die Befüllung des Sackes ermöglichen. Zu diesen gehört beispielsweise ein Trichter.

Die oben angeführte Druckschrift EP 1 459 981 A1 schlägt vor, Staubbildung zu minimieren, indem der Abstand zwischen der Füllgutaustrittsöffnung und dem Boden des zu befüllenden Sackes in der Befüllstation beziehungsweise vor der Befüllung reduziert wird. Hierzu schlägt die genannte Druckschrift vor, den Füllstutzen in vertikaler Richtung in den Sack einzuführen. Bei FFS-Maschinen wird in der Regel anschließend an den Befüllvorgang ein Verschließen des Sackes mit einer Querschweißung vorgenommen. Konstruktiv einfacher ist es, eine Vorrichtung vorzusehen, die den Abstand zwischen der Füllgutaustrittsöffnung und dem Boden des zu befüllenden Sackes durch ein Anheben des Sackes in der Befüllstation, das heißt unmittelbar vor dem Beginn des Befüllvorganges reduziert. Damit sind andere Höhenveränderungen durch den Transport des Sackes oder der Schlauchfollenstücke nicht Gegenstand der vorliegenden Erfindung. In der Regel wird der Hub, den der Sack in der Befüllstation macht, erheblich sein. Er dürfte oft bei über der Hälfte der Länge des Sackes liegen. Wünschenswert sind sehr geringe Fallhöhen des Füllgutes auf den Sackboden, um die Nebelbildung zu minimieren. Die unumgehbare Fallhöhe zu Beginn des Füllvorganges kann dabei unter 20 cm reduziert werden. Die Anhebbewegung des Sackes dürfte hierbei vorwiegend vertikal erfolgen, und der Sack wird regelrecht über das in der Regel zylinderförmig ausgeprägte Fallrohr gezogen. Hierbei kann das Dosierorgan ortsfest verbleiben, das heißt insbesondere nicht zur Ausführung längerer Vertikalbewegungen beschaffen sein. Wie bereits erwähnt umfasst ein solches Dosierorgan vorteilhafterweise lediglich ein Fallrohr und eine Schnecke sowie andere Vorrichtungsgegenstände wie einen Trichter. Zur Fortbildung der erfindungsgemäßen Vorrichtung ist eine Sackbodenunterstützungsvorrichtung besonders vorteilhaft, da bei der Befüllung des Sackes auch bei geringen Fallhöhen eine Stützung des gerade geschweißten Bodens vonnöten sein kann. Hierbei kann die Sackbodenunterstützungsvorrichtung in der Art von Hebebühnen verfahrbare Stützflächen umfassen. Solche Stützflächen können mit der gesamten Hubbewegung des Sackes mitgefahren werden. Eine andere Möglichkeit, konstruktiv einfach solche Sackbodenunterstützungsvorrichtungen bereit zu stellen, liegt in schwenkbaren Stützflächen, die beispielsweise entlang einer horizontalen Achse weggeklappt werden können, wenn der Sack nach dem Befüllvorgang wieder abgesenkt wird. In weiterer Ausprägung von FFS-Maschinen, und hier insbesondere der vorliegenden Erfindung, ist es vorteilhaft, einen Anschlussstutzen vorzusehen, welcher zumindest um Teile des Dosierorgans beziehungsweise seines zylinderförmigen Fallrohres herumgreift und welcher während des Befüllvorganges in den Zwischenraum zwischen dem Dosierorgan und der Sackwandung einfahrbar ist. Dieser Einfahrvorgang kann entlang dem Fallrohr des Dosierorgans erfolgen. Der Abfüllstutzen kann auch so ausgeprägt sein, dass er beispielsweise entlang seiner Außenseite aufblasbare Elemente enthält, die den Zwischenraum zwischen der Sackwandung und dem Einfüllstutzen verschließen. Gleiches kann auch für seine Innenwandung gelten, wobei hier dann der Zwischenraum zwischen dem Stutzen selbst und dem Dosierorgan zu schließen wäre. Hierdurch wäre der Sack bei seiner Befüllung verschließbar gegenüber der Außenatmosphäre, wobei lediglich das Fallrohr in den Sack hinein greifen würde. Durch ein beim FFS-Verfahren vorteilhaftes Absaugen am Dosierorgan wird nicht nur - wie weiter unten beschrieben - Luft aus dem Produkt gesaugt. Es kommt auch zu einem Einströmen von Luft von außen, so dass es dadurch zu einer gerichteten Strömung kommt. Vorteilhaft ist es auch, wenn die Luft in Verbindung mit dem Anschlussstutzen zwischen Anschlussstutzen und Sackwandung hindurch gesogen wird. Hierdurch werden besonders die Sackwandungsteile auf der Höhe des Anschlussstutzens von Befüllmaterial frei gehalten. Die ganzen Maßnahmen zur Reinerhaltung des Sackwandungsmaterials von Befüllmaterial sind vonnöten, wenn dieses Material durch eine Schweißung als Verschluss des Sackes dienen soll. In FFS-Maschinen wird des öfteren eine kontinuierliche Bestimmung des Sackgewichtes während der Befüllung vorgenommen. Bei der vorliegenden Vorrichtung ist eine solche Kontrolle des Sackgewichtes vorzugsweise über eine Sackgewichtsmessung an der Sackhebevorrichtung oder der Sackbodenunterstützungsvorrichtung vorzunehmen. Diese beiden Elemente der Maschine können auch mit Mitteln zur Erzeugung von Vibrationen versehen werden. Diese werden in FFS-Maschinen eingesetzt, um den Luftanteil im Befüllmaterial weiter zu reduzieren. Während des Befüllvorganges ist es allgemein im FFS-Prozess vorteilhaft, wenn die Materialaustrittsöffnung des Dosierorgans sich unterhalb des Füllstandes des Sackes befindet. Das lässt sich mit einer erfindungsgemäßen Vorrichtung besonders gut bewerkstelligen. Bei der Beabstandung der Materialaustrittsöffnung des Dosierorgans und dem Füllstand sind material- und abfüllgeschwindigkeitsspezifische Sollwerte einzuhalten, um die Nebelbildung bei dem Füllgut zu minimieren. Es erscheint vorteilhaft, eine Steuervorrichtung vorzusehen, welcher die verschiedensten physikalischen Werte, welche sich zur Ermittlung des Füllstandes im Sack eignen, mitgeteilt werden. Zu diesen Werten kann natürlich das augenblickliche Gewicht des Sackes gehören. Es erscheint jedoch auch möglich, aus dem Volumenfluss des Füllmaterials heraus den Füllstand des Sackes zu errechnen. Andere Verfahren könnten mit geeigneten Strahlen den Füllstand des Sackes ermitteln. Die Steuervorrichtung könnte dann in Abhängigkeit von dem zu ermittelnden Füllstand des Sackes eine kontinuierliche Absenkung der Position desselben vornehmen, so dass die Füllgutaustrittsöffnung des Dosiervorgangs während des gesamten Füllvorgangs des Sackes stets einen Sollabstand unter dem Füllstand des Sackes liegt. Bei anderen Füllmaterialien konnte jedoch auch die Füllgutaustrittsöffnung über dem Füllstand liegen. Dieses kann mit denselben Maßnahmen/Vorrichtungsmerkmalen realisiert werden. Eine weitere einfachere Möglichkeit zur Aufrechterhaltung eines solchen Sollabstandes besteht in der Absenkung des Sackes als Funktion der Zeit.

Weitere Details und Ausführungsbeispiele der vorliegenden Erfindung sind den Unteransprüchen und der gegenständlichen Beschreibung zu entnehmen.

Eine Schlauchfolienbahn 15, vorzugsweise mit eingelegten Seitenfalten, wird zunächst von einem Vorzugrollensystem 9 in ein horizontal bewegliches Transportmittel, beispielsweise ein Greiferpaar 18 gefördert.

Die Folienbahn 15 wird, nachdem der Vorzug den Abschnitt entsprechend der gewünschten Sacklänge vorgezogen hat, vom Messer 17 durchgeschnitten. Gleichzeitig erfolgt die Bodenschweißung 13. Der am unteren Ende verschlossene Leersack 11 wird einem horizontal verschieblichen Transportmittel, beispielsweise einem Greifer 18, übergeben und zur Füllstation transportiert.

In der Füllstation übernimmt ein weiteres Transportmittel 4, welches aus 3,4,5 besteht, den Sackabschnitt. Der Leersack wird nun mit einem Saugersystem 16 geöffnet. Dazu wird der Greifer 4 in Z-Richtung bewegt. Der Anschlussstutzen des Transportsystems 3 wird in den Sack bewegt und schützt die Sackinnenflächen vor der Verschmutzung durch eventuelle Produktanhaftungen am Dosierrohr 2,21.

Der geöffnete Sack wird vom Transportsystem 3,4,5 über das Dosierrohr 2,21,22 gezogen, bis sich das untere Ende des Sackes ungefähr in Höhe der Füllgutaustrittsöffnung 31 befindet. Die Sackbodenunterstützungseinrichtung 32,33,34 wird unter den Sackboden gefahren. Das Verschlussrohr 21 wird angehoben und gibt die Produktaustrittsöffnung 31 frei. Das Produkt/Schüttgut 24 wird in den Sack gefüllt. Währenddessen senkt das Transportsystem 3,4,5 den Sack in der Weise ab, so dass sich die Produktaustrittsöffnung 31 jederzeit unterhalb des Füllspiegels befindet. Noch vor dem Ende der Dosierung des Produktes/Schüttguts 24 soll sich die Produktaustrittsöffnung 31 jedoch zumindest einmal oberhalb des Füllspiegels befinden. Nach Ende der Befüllung wird das Verschlussrohr 21 abgesenkt und verschließt die Produktaustrittsöffnung 31. Der Anschlussstutzen wird aus dem Sack gezogen. Der Greifer 4 des Transportsystems 3,4,5 wird nun entgegen der Z-Richtung bewegt und zieht den Öffnungsbereich am oberen Rand 25 des zuvor geöffneten Sacks stramm. Ein weiteres Transportmittel 14 übernimmt den befüllten Sack 8. Mittels der Verschließeinrichtung 14 wird nun der obere Rand des Sacks 25 verschlossen. Zusammen mit dem Dosiervorgang kann bei Bedarf durch den im Verschlussrohr 21 integrierten Filter 22 abgesaugt werden. Das erforderliche Vakuum wird über den Stutzen 23 eingeleitet. Die Integration des Filters 22 in das Verschlussrohr erlaubt eine sehr kompakte Bauform, die es ermöglicht, auch relativ kleine Säcke abzufüllen. Das Absaugen der Luft führt gewissermaßen zu einer Verdichtung des Schüttguts. Hierdurch kann eine der Produktmenge angemessene Sackgröße gewählt werden.

Dieser Effekt der Produktverdichtung kann durch den zusätzlichen Einsatz von Vibrationserzeugern/ Klopfern 29 noch verstärkt werden. Hier ist es vorteilhaft, das Dosierrohr 2,21,22 mittels eines Vibrationserzeugers 29 in Schwingung zu versetzen, da es sich während der Befüllung zumindest mit Teilen seiner Mantelfläche innerhalb des Produktes befindet. Die Schwingungen werden vom Dosierrohr 2,21,22 an das Befüllgut 24 übertragen, in dem dann eine Verdichtung stattfindet. Ein weiterer Vorteil des "vibrierenden Dosierrohrs" 2,21,22 ist, dass die Bildung von Produktanhaftungen am Dosierrohr 2,21,22 dadurch weitgehend vermieden werden. Der Rüttler 29 könnte auch an der "Sackbodenunterstützungsvorrichtung" 34 angeordnet sein!

Eine weitere Funktion der Absaugung kann es sein, eine entsprechende Strömungsrichtung 28 vorzugeben, um den bei besonders leichten und staubigen Produkten auftretenden "Nebel" (Produktstaub) von den Sackinnenflächen im Bereich der späteren Kopfschweißnaht fernzuhalten. Hierzu muss dafür gesorgt werden, dass die Luft am Umfang des Anschlussstutzens oder zwischen Anschlussstutzen und Dosierorgan eintreten kann.

Eine besonders vorteilhafte Ausführung des Verfahrschlittens ist es, den Rahmen 5 mitsamt Stutzen 3, Transportmittel 4 sowie der Aufsaugung 16 auf Sensoren zu lagern. Die Sensoren senden ihr Signal an eine Wägeelektronik, welche letztendlich den Dosiervorgang steuert.

Eine andere, im gesamten FFS-Bereich vorteilhaft einsetzbare Möglichkeit der Produktverwiegung ist es, das gesamte Dosierorgan, bestehend aus 1,2,21, auf Sensoren 29 zu lagern. Die oberhalb der Dosiereinrichtung 1 befindliche Produktzuführung würde dann zunächst die auf den Sensoren gelagerte Dosiereinrichtung 1 mit einer exakten Menge Produkt 24 befüllen. Die Dauer der Dosierung wird von einer mit den Sensoren verbundenen Elektronik gesteuert. Die vorab verwogene Produktmenge kann jetzt durch das Dosierorgan mit hoher Geschwindigkeit in den Sack gefördert werden.

Besonders vorteilhaft wäre es, beide Verfahren miteinander zu kombinieren. So kann sichergestellt werden, dass die vorab verwogene Produktmenge auch vollständig in den Sack gefördert wird. Denkbar wäre es auch, die vorab zu verwiegende Produktmenge vom tatsächlichen, später gemessenen Sackgewicht abhängig zu machen.

Denkbar wäre aber auch eine rein volumenabhängige Dosierung, die abhängig vom Schüttgewicht des Produktes sowie dem theoretischen Fördervolumen, beispielsweise einer Schnecke, errechnet wird. In diesem Fall wäre es besonders vorteilhaft, die Berechnung der Dosierzeit über ein nachgeschaltetes Wägesystem, beispielsweise eine Bandkontrollwaage, zu regeln.

Das Dosiersystem kann bei direkter Dosierung in den Sack vorzugsweise aus einem vertikal angeordneten Schneckenförderer bestehen.

Im Falle der Vorabverwiegung kann das Schüttgut aber auch mittels eines Drucksystems in den Sack gepumpt werden. Hierzu wird der Schüttgutspiegel im Trichter 1 einem Überdruck ausgesetzt. Dieses Verfahren setzt aufgrund des erforderlichen Gegendrucks eine Unterspiegelbefüllung voraus. Die in diesem Fall vom Schüttgut eingebrachte Luft kann über den im Verschlussrohr integrierten Filter 22 aus dem Sack abgesaugt werden.

Eine andere Ausführung wäre es, bei der Abfüllung fließfähiger Schüttgüter, bei denen die Staubentwicklung nicht so stark ist, die Befüllung mittels Schwerkraft erfolgen zu lassen.

| **Bezugszeichenliste** | |
|---|---|
| 1 | Trichter |
| 2 | Dosierorgan |
| 3 | Anschlussstutzen |
| 4 | Transportmittel |
| 5 | Rahmen |
| 6 | Führung |
| 7 | Schnecke |
| 8 | Befüllter Sack |
| 9 | Vorzugrollen |
| 10 | Transportmittel |
| 11 | Leersack |
| 12 | Führung |
| 13 | Bodenschweißung |
| 14 | Kopfnahtschweißung |
| 15 | Schlauchfolienbahn |
| 16 | Sauger |
| 17 | Messer |
| 18 | Transportmittel |
| 19 | Abwickelvorrichtung |
| 20 | Verschluss |
| 21 | Verschlussrohr mit Filter |
| 22 | Filter |
| 23 | Stutzen |
| 24 | Produkt/Schüttgut |
| 25 | Oberer Rand des Sackes |
| 26 | Sensoren |
| 27 | Transportband |
| 28 | Gerichtete Strömung |
| 29 | Vibrationserzeuger |
| 30 | Kontrollwaage |
| 31 | Füllgutaustrittsöffnung |
| 32 | Führung |
| 33 | Gelenk |
| 34 | Sackbodenunterstützung |

## Patentansprüche

1. Maschine zum Formen, Füllen und Schließen von Säcken (8,11), welche folgende Vorrichtungsmerkmale umfasst:
■ eine Abwicklungsvorrichtung (19) für einen Kunststoffschlauch (15),
■ eine Quertrennvorrichtung (17), die den Schlauch quer zu seiner Hauptsymmetrieachse trennt und dabei Schlauchstücke erzeugt,
■ Bodenbildungsmittel (13) zum Bilden eines Sackbodens an einem Ende der Schlauchstücke,
■ Transportvorrichtungen (4,10,18) zum Transport der entstandenen Säcke durch die Maschine,
■ eine Befüllstation mit einem Dosierorgan (2) zur Befüllung des Sackes (8,11) mit Befüllgut (24),
■ Mittel (3,4,5) zum Reduzieren des Abstandes zwischen der Füllgutaustrittsöffnung des Dosierorgans und dem Boden des zu befüllenden Sackes,
■ Verschlussmittel zum Verschließen des befüllten Sackes,
**dadurch gekennzeichnet,**
- **dass** die Mittel (3,4,5) zum Reduzieren des Abstandes zwischen der Füllgutaustrittsöffnung (31) und dem Boden des zu befüllenden Sackes eine Sackhebevorrichtung (3,4,5) umfassen, mit welcher der Sack (8,11) in der Befüllstation derart anhebbar ist, dass sich sein oberer Rand (25) oberhalb der Füllgutaustrittsöftnung (31) des Dosierorgans (2) befindet
- **und dass** eine Steuervorrichtung vorgesehen ist,
- **welche** mit Messvorrichtungen (26) in Verbindung steht, die Informationen an die Steuervorrichtung übermitteln, aus denen der Füllstand des Sackes (8) ermittelbar ist,
- **und mit welcher die** Füllgutsaustrittsöffnung und der Füllstand des Sackes (8) derart voneinander beabstandbar sind, dass material- und abfüllgeschwindigkeitsspezifische Sollwerte eingehalten werden, um die Nebelbildung bei dem Füllgut zu minimieren.

2. Maschine nach dem der vorstehenden Anspruch,
**gekennzeichnet durch**
eine Steuervorrichtung, welche die Sackhebevorrichtung so ansteuert, dass diese sich während ihrer Befüllung langsam senkt.

3. Maschine nach einem der vorstehenden Ansprüche,
**gekennzeichnet durch**
eine Steuervorrichtung,
welche die Sackhebevorrichtung (3,4,5) als Funktion der Zeit so ansteuert, dass diese den Sack (8,11) während seiner Befüllung langsam senkt.

4. Maschine nach einem der vorstehenden Ansprüche,
**gekennzeichnet durch**
Mittel (3,4,5) zum Reduzieren des Abstandes zwischen der Füllgutaustrittsöffnung (31) und dem Boden des zu befüllenden Sackes, welche eine Sackhebevorrichtung (3,4,5) zum Anheben des Sackes (8,11) um die Hälfte seiner Länge umfassen.

5. Maschine nach einem der vorstehenden Ansprüche,
**gekennzeichnet durch**
Mittel (3,4,5) zum Reduzieren des Abstandes zwischen der Füllgutaustrittsöff nung (31) und dem Boden des zu befüllenden Sackes (8,11), welche eine Sackhebevorrichtung (3,4,5) zum Anheben des Sackes (8,11) um zwei Drittel seiner Länge umfassen.

6. Maschine nach einem der vorstehenden Ansprüche,
**gekennzeichnet durch**
Mittel (3,4,5) zum Reduzieren des Abstandes zwischen der Füllgutaustrittsöffnung (31) und dem Boden des zu befüllenden Sackes (8,11), welche eine Sackhebevorrichtung (3,4,5) zum Anheben des Sackes umfassen, mit denen der Sack (8,11) vorwiegend vertikal entlang der Transportrichtung des Befüllguts (24) beim Befüllvorgang bewegbar ist.

7. Maschine nach einem der vorstehenden Ansprüche,
**gekennzeichnet durch**
ein ortsfestes Dosierorgan (2).

8. Maschine nach einem der vorstehenden Ansprüche,
**dadurch gekennzeichnet, dass**
das Dosierorgan (2) lediglich ein Fallrohr (21) und eine Schnecke (7) umfasst.

9. Maschine nach einem der vorstehenden Ansprüche,
**gekennzeichnet durch**
eine Sackbodenunterstützungsvorrichtung (32,33,34), welche den Boden des Sackes (8,11) zumindest während eines Teils des Befüllvorganges stützt.

10. Maschine nach einem der vorstehenden Ansprüche,
**dadurch gekennzeichnet, dass**
die Sackbodenunterstützungsvorrichtung (32,33,34) vertikal verfahrbare Stützflächen umfasst.

11. Maschine nach einem der vorstehenden Ansprüche,
**dadurch gekennzeichnet, dass**
die Sackbodenunterstützungsvorrichtung (32,33,34) eine Stützfläche umfasst, welche schwenkbar ist.

12. Maschine nach einem der vorstehenden Ansprüche,
**gekennzeichnet durch**
einen Anschlussstutzen (3), welcher zumindest um Teile des Dosierorgans (2) herum greift und zwischen Dosierorgan (2) und Sackinnenwandung (8,11) positionierbar ist.

13. Maschine nach einem der vorstehenden Ansprüche,
**dadurch gekennzeichnet, dass**
der Anschlussstutzen (3) entlang des Dosierorgans (2) verfahrbar ist.

14. Maschine nach einem der vorstehenden Ansprüche,
**dadurch gekennzeichnet, dass**
die Sackhebevorrichtung (3,4,5) und/oder die Sackbodenunterstützungsvorrichtung (32,33,34) Mittel zur Bestimmung des Sackgewichtes aufweisen.

15. Maschine nach einem der vorstehenden Ansprüche,
**dadurch gekennzeichnet, dass**
die Sackhebevorrichtung (3,4,5) und/oder die Sackbodenunterstützungsvorrichtung (33,34,35) und/oder das Dosierrohr mit Mitteln zur Erzeugung von Vibrationen in Wirkverbindung stehen.

16. Verfahren zum Formen, Füllen und Schließen von Säcken (8,11), welches folgende Verfahrensmerkmale umfasst:
■ Abwickeln eines Kunststoffschlauches (15),
■ Quertrennen, des Schlauches quer zu seiner Hauptsymmetrieachse wobei Schlauchstücke erzeugt werden,
■ Bilden eines Sackbodens an einem Ende der Schlauchstücke,
■ Transport der entstandenen Säcke durch die Maschine,
■ Befüllen des Sackes (8,11) mit Befüllgut (24) durch ein Dosierorgan,
■ Reduzieren des Abstandes zwischen der Füllgutaustrittsöffnung des Dosierorgans und dem Boden des zu befüllenden Sackes,
■ Verschließen des befüllten Sackes,
**gekennzeichnet durch**
- die Reduktion des Abstandes zwischen der Füllgutaustrittsöffnung des Dosierorgans und dem Boden des zu befüllenden Sackes **durch** eine Vertikalbewegung des Sackes,
- die Übermittlung von Informationen an eine Steuervorrichtung, wobei aus den Informationen der Füllstand des Sackes (8) ermittelbar ist,
- die Beabstandung der Füllgutsaustrittsöffnung und des Füllstandes des Sackes (8) derart, dass die Füllgutaustrittsöffnung (31) des Dosierorgans (2) während des Füllvorgangs des Sackes (8,11) einen Sollabstand unter dem Füllstand des Sackes liegt,
- wobei sich die Produktaustrittsöffnung (31) noch vor dem Ende der Dosierung zumindest einmal oberhalb des Füllstandes befindet.

17. Verfahren nach dem vorstehenden Anspruch,
**dadurch gekennzeichnet, dass**
die Steuervorrichtung den Füllstand des Sackes aus seinem augenblicklichen Gewicht ermittelt.

18. Verfahren nach einem der beiden vorstehenden Ansprüche,
**dadurch gekennzeichnet, dass**
die Steuervorrichtung den Füllstand des Sackes aus dem Volumenfluss des Füllmaterials ermittelt.

## Claims

1. Machine for forming, filling and sealing of sacks (8, 11) that has the following device characteristics:
• an unwinding device (19) for a plastic tube (15),
• a cross cutting device (17) that cuts the tube perpendicular to its principal axis of symmetry and thus creates tubular pieces,
• a bottom forming device (13) for forming a sack bottom at one end of the tubular piece,
• transportation devices (4, 10, 18) for conveying the resulting sacks through the machine,
• a filling station with a feed element (2) for filling the sacks (8, 11) with a product (24),
• means (3, 4, 5) of reducing the distance between the product discharge opening of the feed element and the bottom of the sack to be filled, and
• sealing means for sealing the filled sack,
**characterized by the fact**
- that the means (3, 4, 5) of reducing the distance between the product discharge opening (31) and the bottom of the sack to be filled include a sack lifting device (3, 4, 5) with the help of which the sack (8, 11) can be lifted in the filling station in such a way that its top edge (25) is located above the product discharge opening (31) of the feed element (2),
- and that a control device is provided
- that is connected to measuring instruments (26) that transfer information to the control device. This information is used to determine the filling level of the sack (8).
- and that regulates the distance between the product discharge opening and the filling level of the sack (8) in such a way that material- and filling speed specific target values are observed to minimize mist formation in the product.

2. Machine according to the preceding claim,
**characterized in that**
a control device that guides the sack lifting unit in such a way that it is lowered slowly as the sacks are filled.

3. Machine according to one of the preceding claims,
**characterized by**
a control device
that guides the sack lifting unit (3, 4, 5) as a function of time in such a way that it lowers the sack (8, 11) slowly as it is filled.

4. Machine according to one of the preceding claims,
**characterized by**
a means (3, 4, 5) of reducing the distance between the product discharge opening (31) and the bottom of the sack to be filled that includes a sack lifting unit (3, 4, 5) for lifting the sack (8, 11) by half its length.

5. Machine according to one of the preceding claims,
**characterized by**
a means (3, 4, 5) of reducing the distance between the product discharge opening (31) and the bottom of the sack (8, 11) to be filled that includes a sack lifting unit (3, 4, 5) for lifting the sack (8, 11) by two-thirds of its length.

6. Machine according to one of the preceding claims,
**characterized by**
the means (3, 4, 5) of reducing the distance between the product discharge opening (31) and the bottom of the sack (8, 11) to be filled that cover a sack lifting unit (3, 4, 5) for lifting the sack with the help of which the sack (8, 11) can be moved vertically along the transporting direction of the product (24) at the time of the filling.

7. Machine according to one of the preceding claims,
**characterized by**
a fixed metering unit (2).

8. Machine according to one of the preceding claims,
**characterized by the fact that**
the material unit (2) covers only a downpipe (21) and a screw (7).

9. Machine according to one of the preceding claims,
**characterized by**
a sack bottom supporting device (32, 33, 34) that supports the bottom of the sack (8, 11) at least during a part of the filling operation.

10. Machine according to one of the preceding claims,
**characterized in that**
the sack bottom supporting device (32, 33, 34) covers vertically moveable supporting surfaces.

11. Machine according to one of the preceding claims,
**characterized in that**
the sack bottom supporting device (32, 33, 34) covers a supporting area that can be swivelled.

12. Machine according to one of the preceding claims,
**characterized by**
a connecting socket (3) which grips around at least parts of the material unit (2) and can be positioned between the material unit (2) and the inner wall of the sack (8, 11).

13. Machine according to one of the preceding claims,
**characterized in that**
the connecting socket (3) can be moved along the material unit (2).

14. Machine according to one of the preceding claims,
**characterized in that**
the sack lifting unit (3, 4, 5) and/or the sack bottom supporting device (32, 33, 34) have means for determining the weight of the sack.

15. Machine according to one of the preceding claims,
**characterized in that**
the sack lifting unit (3, 4, 5) and/or the sack bottom supporting device (33, 34, 35) and/or the metering pipe is connected to active means of generating vibrations.

16. Process of forming, filling and sealing sacks (8, 11) having the following process characteristics:
• unwinding of a plastic tube (15),
• cross cutting of the tube perpendicular to its principal axis of symmetry, resulting in the production of tubular pieces,
• forming a sack bottom at one end of the tubular pieces,
• transportation of the resulting sacks through the machine,
• filling the sack (8, 11) with product (24) through a material unit,
• reducing the distance between the product discharge opening of the feed element and the bottom of the sack to be filled,
• sealing the filled sacks,
**characterized by**
- the reduction of the distance between the product discharge opening of the feed element and the bottom of the sack to be filled by a vertical movement of the sack,
- the transfer of information to a control device. This information is used to determine the filling level of the sack (8).
- the regulation of the distance between the product discharge opening and the filling level (8, 11), the product discharge opening (31) of the feed element (2) is always at a target level below the filling level of the sack.
- even before the end of the feed, the product discharge opening (31) is above the filling level at least once.

17. Process according to the preceding claim,
**characterized by the fact that**
the control device determines the filling level of the sack from its momentary weight.

18. Process according to one of the two preceding claims,
**characterized by the fact that**
the control device determined the filling level of the sack from the volume flow of the product.

## Revendications

1. Machine pour le formage, le remplissage et la fermeture de poches (8, 11), laquelle comporte les caractéristiques de dispositif suivantes:
- un dispositif de déroulement (19) pour un tube en matière plastique (15),
- un dispositif de coupe transversale (17), qui sectionne le tube transversalement à son axe de symétrie principal et forme, à cette occasion, des segments de tube,
- un moyen de formage du fond (13) destiné à former un fond de poche à une extrémité des segments de tube,
- des dispositifs de transport (4, 10, 18) destinés à transporter les poches formées à travers la machine,
- un poste de remplissage comportant un organe de dosage (2) pour remplir la poche (8, 11) avec le produit (24),
- des moyens (3, 4, 5) destinés à diminuer la distance entre l'orifice de distribution de l'organe de dosage et le fond de la poche à remplir,
- des moyens de fermeture destinés à fermer la poche remplie,
**caractérisée**
- **en ce que** les moyens (3, 4, 5), destinés à diminuer la distance entre l'orifice de distribution de l'organe de dosage et le fond de la poche à remplir, comportent un dispositif de levage de la poche (3, 4, 5), par lequel la poche (8, 11) peut être soulevée dans le poste de remplissage, de telle sorte que son bord supérieur (25) se situe au-dessus de l'orifice de distribution (31) de l'organe de dosage (2),
- et **en ce qu'**il est prévu un dispositif de commande,
- lequel est relié à des dispositifs de mesure (26), qui transmettent au dispositif de commande des informations qui permettent de déterminer le niveau de remplissage de la poche (8),
- et par lequel l'orifice de distribution et le niveau de remplissage de la poche (8) sont positionnés à distance l'un de l'autre de manière à respecter les valeurs de consigne spécifiques à la matière et à la vitesse de remplissage, afin de réduire au minimum la formation d'un nuage de poussière avec le produit de remplissage.

2. Machine selon la revendication précédente, **caractérisée par** un dispositif de commande qui commande le dispositif de levage de telle sorte que celui-ci s'abaisse lentement pendant son remplissage.

3. Machine selon l'une des revendications précédentes, **caractérisée par** un dispositif de commande qui commande le dispositif de levage (3, 4, 5) en fonction du temps, de telle sorte que celui-ci abaisse lentement la poche (8, 11) pendant son remplissage.

4. Machine selon l'une quelconque des revendications précédentes, **caractérisée par** des moyens (3, 4, 5) destinés à diminuer la distance entre l'orifice de distribution (31) et le fond de la poche à remplir, lesquels comportent un dispositif de levage (3, 4, 5) destiné à relever la poche (8, 11) sur une distance égale à la moitié de sa longueur.

5. Machine selon l'une quelconque des revendications précédentes, **caractérisée par** des moyens (3, 4, 5) destinés à diminuer la distance entre l'orifice de distribution (31) et le fond de la poche (8, 11) à remplir, lesquels comportent un dispositif de levage (3, 4, 5) destiné à relever la poche (8, 11) sur une distance égale aux deux tiers de sa longueur.

6. Machine selon l'une quelconque des revendications précédentes, **caractérisée par** des moyens (3, 4, 5) destinés à diminuer la distance entre l'orifice de distribution (31) et le fond de la poche (8, 11) à remplir, lesquels comportent un dispositif de levage (3, 4, 5) destiné à relever la poche, par lequel la poche (8, 11) peut être déplacée pendant le processus de remplissage essentiellement dans la direction verticale le long de la direction de transport du produit de remplissage (24).

7. Machine selon l'une quelconque des revendications précédentes, **caractérisée par** un organe de dosage (2) stationnaire.

8. Machine selon l'une quelconque des revendications précédentes, **caractérisée en ce que** l'organe de dosage (2) comporte seulement un tube de descente (21) et une vis sans fin (7).

9. Machine selon l'une quelconque des revendications précédentes, **caractérisée par** un dispositif de support du fond de poche (32, 33, 34), lequel support le fond de la poche (8, 11) au moins pendant une partie du processus de remplissage.

10. Machine selon l'une quelconque des revendications précédentes, **caractérisée en ce que** le dispositif de support du fond de poche (32, 33, 34) comporte des surfaces d'appui qui peuvent être déplacées verticalement.

11. Machine selon l'une quelconque des revendications précédentes, **caractérisée en ce que** le dispositif de support du fond de poche (32, 33, 34) comporte une surface d'appui pivotante.

12. Machine selon l'une quelconque des revendications précédentes, **caractérisée par** une tubulure de raccordement (3), qui enserre au moins des parties de l'organe de dosage (2) et qui peut être positionnée entre l'organe de dosage (2) et la paroi intérieure de la poche (8, 11).

13. Machine selon l'une quelconque des revendications précédentes, **caractérisée en ce que** la tubulure de raccordement (3) peut être déplacée le long de l'organe de dosage (2).

14. Machine selon l'une quelconque des revendications précédentes, **caractérisée en ce que** le dispositif de levage de la poche (3, 4, 5) et/ou le dispositif de support du fond de poche (32, 33, 34) comportent des moyens pour déterminer le poids de la poche.

15. Machine selon l'une quelconque des revendications précédentes, **caractérisée en ce que** le dispositif de levage de la poche (3, 4, 5) et/ou le dispositif de support du fond de poche (32, 33, 34) et/ou le tube de dosage sont en liaison active avec des moyens destinés à générer des vibrations.

16. Procédé pour le formage, le remplissage et la fermeture de poches (8, 11), lequel comporte les caractéristiques de procédé suivantes:
- déroulement d'un tube en matière plastique (15),
- sectionnement transversal du tube, transversalement à son axe de symétrie principal en formant des segments de tube,
- formage d'un fond de poche à une extrémité des segments de tube,
- transport des poches formées à travers la machine,
- remplissage de la poche (8, 11) avec un produit (24) au moyen d'un organe de dosage,
- diminution de la distance entre l'orifice de distribution de l'organe de dosage et le fond de la poche à remplir,
- fermeture de la poche remplie,
**caractérisé par**
- la diminution de la distance entre l'orifice de distribution de l'organe de dosage et le fond de la poche à remplir, sous l'effet d'un déplacement vertical de la poche,
- la transmission d'informations à un dispositif de commande, le niveau de remplissage de la poche (8) pouvant être déterminé à partir desdites informations,
- le positionnement à distance entre l'orifice de distribution et le niveau de remplissage, de telle sorte que l'orifice de distribution (31) de l'organe de dosage (2) est situé à une distance de consigne en dessous du niveau de remplissage de la poche pendant le processus de remplissage de la poche (8, 11),
- l'orifice de distribution (31) étant situé, encore avant la fin du processus de dosage, au moins une fois au-dessus du niveau de remplissage.

17. Procédé selon la revendication précédente, **caractérisé en ce que** le dispositif de commande détermine le niveau de remplissage de la poche à partir du poids actuel de celle-ci.

18. Procédé selon l'une des deux revendications précédentes, **caractérisé en ce que** le dispositif de commande détermine le niveau de remplissage de la poche à partir du flux volumique de la matière de remplissage.
